# EUROPÄISCHE PATENTSCHRIFT

(11) **EP 0 489 247 B1**
(45) Veröffentlichungstag und Bekanntmachung des Hinweises auf die Patenterteilung: **02.05.1997**
(21) Anmeldenummer: 91117802.8
(22) Anmeldetag: 18.10.1991
(51) Int. Cl.: H04H 1/00, H03J 7/18

(54) **RDS-Rundfunkempfänger mit erweiterter Speicherkapazität zur Erfassung alternativer Frequenzen**
RDS broadcast receiver with extended storage capacity for the registration of alternative frequencies
Récepteur radio RDS avec capacité de mémoire élargie pour le recensement de fréquences alternatives

(30) Priorität: 04.12.1990 DE 4038597
(43) Veröffentlichungstag der Anmeldung: 10.06.1992
(73) Patentinhaber: Grundig E.M.V. Elektro-Mechanische Versuchsanstalt Max Grundig GmbH & Co. KG, 90762 Fürth (DE)
(72) Erfinder: Kagerbauer, Gottfried, Gundig E.M.V., Max Grundig, W-8510 Fuerth (DE); Kalmer, Mathias, Gundig E.M.V., Max Grundig, W-8510 Fuerth (DE)

(56) Entgegenhaltungen:
- DE-A- 3 506 161
- DE-C- 3 917 236

## Beschreibung

Die Erfindung betrifft einen RDS-Rundfunkempfänger, der zum spontanen Abruf verschiedener Programme einen Programmspeicher besitzt, in dessen einzelnen, jeweils einem speziellen Programm zugeordneten Speicherebenen nicht nur eine Mutterfrequenz, sondern auch eine Vielzahl alternativer Frequenzen abgelegt sind.

In der Patentanmeldung P 39 20 220.8 der Anmelderin ist ein RDS-Rundfunkempfänger, insbesondere ein RDS-Autoradio, offenbart, bei dem der Bestand an alternativen Frequenzen im Programmspeicher empirisch erweitert wird, sobald bei einer betriebs- oder routinemäßigen Abstimmung des Empfängers neue RDS-Senderfrequenzen als empfangswürdig erkannt werden. Auf diese Weise beinhaltet der Programmspeicher eines RDS-Autoradios im Laufe der Zeit sämtliche im Aktionsbereich des Kraftfahrzeuges als empfangswürdig erkannte alternative Frequenzen der verschiedenen Programme, so daß bei einem spontanen Programmaufruf fern vom Heimatort sofort für die Abstimmung des Empfängers alternative Frequenzen aus dem aktuellen Empfangsgebiet zur Verfügung stehen, ohne daß zunächst ein Suchlauf gestartet oder die Auswertung der per Wellenausbreitung übertragenen alternativer Frequenzen abgewartet werden muß.

Dieser Vorteil des schnellen Zugriffs auf ein neues Programm ist jedoch in Gebieten außerhalb des gewohnten Aktionsbereiches des Kraftfahrzeuges mit der vorstehend beschriebenen Speicherbelegung nicht gegeben. Soll auch in zuvor nicht befahrenen Gebieten ein spontaner Programmabruf möglich sein, so ist es notwendig, sämtliche zu einem bestimmten Programm vorhandenen alternativen Frequenzen im Programmspeicher abzulegen. Im Ausland (z.B. in Finnland) gibt es jedoch z. T. Programmketten, die aus bis zu 52 Sendestationen bestehen. Hinzu kommt, daß durch den neu geplanten bzw. in einzelnen Ländern schon realisierten RDS-Service "EON" (Enhanced Other Networks) eine große Zahl alternativer Frequenzen aus anderen Programmen angeboten werden. Über EON erhält der Empfänger fortlaufend Informationen über empfangsrelevante Daten anderer Programme des jeweils aktuellen Empfangsgebietes, dabei auch über deren alternative Frequenzen. So ist es z.B. auch möglich, beim Empfang eines Programms ohne Verkehrsmeldungen automatisch auf eine aktuelle Verkehrsnachricht in einem anderen Programm umzuschalten.

Wird zur Steuerung und Signalverarbeitung im Empfangsgerät ein Mikroprozessor mit integrierten Speichern (sog. Ein-Chip-Microcomputer) verwendet, so bereitet die Abspeicherung einer hohen Zahl alternativer Frequenzen wegen der begrenzten Speicherkapazität solcher Bausteine Schwierigkeiten.

Aus der deutschen Patentschrift DE 39 17 236 C1 ist darüber hinaus ein Rundfunkempfänger mit einem RDS-Decoder bekannt, bei dem wegen der begrenzten Speicherkapazität nicht alle alternativen Empfangsfrequenzen gespeichert werden. Dazu wird die Häufigkeitszahl für des Auftreten der alternativen Empfangsfrequenzen ermittelt und nur die alternativen Empfangsfrequenzen mit einer bestimmten Häufigkeitszahl werden gespeichert.

Es ist deshalb Aufgabe der vorliegenden Erfindung, ein RDS-Empfangsgerät, insbesondere ein RDS-Autoradio, derart auszubilden, daß trotz einer begrenzten Speicherkapazität sämtliche möglichen alternativen Frequenzen im Empfangsfrequenzbereich zwischen 87,5 und 108 MHz (d.h. bei einem Kanalraster von 100 kHz: max. 205 AFs) in den einzelnen, jeweils einem speziellen Programm zugeordneten Ebenen des Programmspeichers abgelegt werden können.

Diese Aufgabe wird bei dem im Oberbegriff des Anspruchs 1 definierten Empfangsgerät durch die im kennzeichnenden Teil des Anspruchs 1 genannten Merkmale gelöst. Eine weitere Ausgestaltung der Erfindung ist im Unteranspruch 2 offenbart.

Anhand der zugehörigen Zeichnungen wird die Erfindung nachfolgend näher erläutert.

Es zeigen:
- Fig. 1: das Blockschaltbild für ein Ausführungsbeispiel des erfindungsgemäßen RDS-Rundfunkempfängers
- Fig. 2: Struktur der im Arbeitsspeicher und im Programmspeicher abgelegten Daten

Das in Fig. 1 dargestellte RDS-Rundfunkgerät wandelt in bekannter Weise die von der Antenne empfangenen HF-Signale im Synthesizer-Tuner 1 in eine Zwischenfrequenz, die im ZF-Verstärker 2 selektiv verstärkt und demoduliert wird. Das demodulierte Multiplexsignal wird im Stereodecoder 3 in die beiden NF-Signale für den linken und rechten Stereokanal aufgeschlüsselt und diese werden nach Verstärkung im Stereoverstärker 4 den beiden Lautsprechern zugeführt.

Zur Beurteilung der Empfangsqualität wird dem ZF-Verstärker 2 nach Maßgabe des ZF-Signalpegels eine Meßgröße zur Feststellung der Signalfeldstärke entnommen und über den Pegeldetektor 5 als Steuersignal dem Mikroprozessor 8a zugeleitet. Gleichzeitig wird aus dem Multiplexsignal über den Mehrwegedetektor 6 ein Steuersignal für den Mikroprozessor 8a zur Erkennung von Mehrwegeempfangsstörungen gewonnen.

Zur Demodulation und Decodierung des RDS-Datensignals wird das Multiplexsignal außerdem in den RDS-Demodulator 7 eingespeist. Dieser demoduliert nach einer 57 kHz-Bandpaßfilterung das in Quadratur amplitudenmodulierte RDS-Signal und liefert die nach einer Biphase- und Differential-Decodierung gewonnenen digitalen Daten an den Mikroprozessor 8a, der die RDS-Datenauswertung übernimmt.

Der Mikroprozessor 8a erzeugt das Abstimmsignal für den Synthesizer-Tuner 1 und steuert das Display 13 an, mit dem u.a. die aus dem PS-Code des RDS-Datensignals gewonnenen Sendernamen alphanumerisch angezeigt werden. Seine Steuerbefehle für sämtliche manuellen Bedienfunktionen erhält der Mikroprozessor 8a vom Bedienteil 12.

Das Betriebsprogramm des Mikroprozessor 8a ist im ROM-Speicher 10 fixiert. Der RAM-Speicher 9 dient als Arbeitsspeicher, der für das aktuell empfangene Programm den PI-Code, Daten der verfügbaren alternativen Frequenzen und den PS-Code zur Anzeige des Sendernamens enthält. In den einzelnen Speicherebenen 11a-11d des EEPROM-Speichers sind für einen wahlweisen Programmabruf die Daten unterschiedlicher Programme abgelegt. Die grundsätzliche Zusammensetzung dieser Daten, bestehend aus PI-Code, AF-Codes und PS-Code, stimmt mit der Konfiguration im Arbeitsspeicher 9 überein.

Die als separate Bausteine dargestellten Speicherelemente 9, 10, 11 zusammen mit dem Mikroprozessor 8a bilden den Mikrocomputer 8. Sofern alle Elemente gemeinsam auf einem Chip integriert sind, bezeichnet man die Einheit als Ein-Chip-Mikrocomputer. Der Einsatz solcher hochintegrierten Bauelemente ermöglicht sehr preiswerte und kompakte Gerätekonstruktionen. Nachteilig ist jedoch, daß aufgrund des technologischen Aufbaus der integrierten Schaltung nur begrenzte Speicherkapazitäten realisiert werden können. Dieser Nachteil macht sich besonders bei der Abspeicherung alternativer Frequenzen in den Programmspeicherebenen 11a-11d bemerkbar.

Zur Programmspeicherbelegung werden die im Arbeitsspeicher 9 zu einem aktuell empfangenen Programm gespeicherten Daten auf Tastenbefehl hin vom Mikroprozessor 8a in eine der Speicherebenen 11a-11d übertragen. Wie das Strukturschema in Fig. 2 zeigt, gehören zu den Programmdaten im Arbeitsspeicher 9 neben dem PI-Code mit einer Wortlänge von 2 Bytes eine Reihe von Daten alternativer Frequenzen mit je 1 Byte (8 Bit) Wortlänge und der PS-Code mit einer Wortlänge von 8 Bytes. Dies entspricht dem Datenformat, mit dem die über Wellenausbreitung im RDS-Signal übertragenen Daten vom RDS-Decoder 7 dem Mikroprozessor 8a geliefert werden. Da die Listen der alternativen Freqenzen in den jeweiligen Programmspeicherebenen fortlaufend ergänzt werden sollen, sobald einem bestimmten PI-Code zugeordnete, noch nicht abgespeicherte alternative Frequenzen über das RDS-Datensignal eines aktuell empfangenen Programms oder über den EON-Service angeboten werden, wäre die Kapazität des Programmspeichers 11 bei Übertragung der vollen Wortlänge von 8 Bits für die AF-Codes sehr schnell erschöpft. Bei dem Beispiel in Fig. 2 wird im Arbeitsspeicher 9, ebenso wie in jeder Speicherebene 11a-11d des Programmspeichers eine Speicherkapazität für alternative Frequenzen von 26 Bytes bzw. 208 Bits angenommen. Um in jeder der Programmspeicherebenen 11a-11d statt 26 insgesamt 208 alternative Frequenzen ablegen zu können, wird bei der übertragung vom Arbeitsspeicher 9 in den Programmspeicher 11 der 8 Bit breite Frequenz-Code vom Mikroprozessor 8a in einen durch 1 Bit markierten Bitvektor gewandelt.

Wie aus der EH 50 067 zur Spezifikation des Radio-Daten-Systems bekannt ist, kennzeichnen die 8 Bit langen AF-Codes Kanalnummern im 100 kHz-Raster des UKW-Frequenzbereiches. Es gilt folgende Festlegung:

| Nummer | Binärcode | Trägerfrequenz |
|---|---|---|
| 0 | 00000000 | nicht verwenden |
| 1 | 00000001 | 87,6 MHz |
| 2 | 00000010 | 87,7 MHz |
| . | . | . |
| . | . | . |
| . | . | . |
| . | . | . |
| 204 | 11001100 | 107.9 MHz |

Fig. 2 beschreibt vereinfachend anhand einer einzigen im Arbeitsspeicher 9 abgelegten alternativen Frequenz den Umcodierungsvorgang bei der Übertragung des Frequenzcodes in den Programmspeicher 11a. Die als erste (von insgesamt 26 möglichen) gespeicherte alternative Frequenz trägt z.B. den Binärcode 10001111, der besagt, daß die Frequenz im 153. Kanal des 100 kHz breiten Kanalrasters zwischen 87,5 und 108 MH liegt, d.h. also, einer Frequenz von 102,8 MHz entspricht. Nach der Umcodierung durch den Mikroprozessor 8a wird im AF-Speicherbereich des Programmspeichers 11a nur das 153. Bit aktiviert, d.h., da die Zellen des EEPROM-Speichers im gelöschten Zustand High-Potential aufweisen, wird das 153. Bit auf logisch 0 gesetzt. Die restlichen 207 Bits verbleiben auf logisch 1. Dadurch kann beim späteren seriellen Auslesen der Bitfolge wieder der 153. Kanal ermittelt und die Frequenz von 102,8 MHz bestimmt werden.

Beim spontanen Abruf eines bestimmten Programms aus einer der Programmspeicherebenen 11a-11d werden die AF-Codes bei der Übertragung in den Arbeitsspeicher 9 vom Mikroprozessor 8a wieder in einen 8 Bit breiten Frequenzcode zurückgewandelt. Dadurch ist die Übereinstimmung der Datenstruktur mit den auch über Wellenausbreitung im RDS-Signal eintreffenden AF-Daten gewährleistet. Da bei der Übertragung der AFs in den Arbeitsspeicher 9 sofort die vor Ort zur Verfügung stehende Feldstärke durch kurzzeitiges Abstimmen des Tuners 1 auf den jeweiligen Sender geprüft wird, gelangt nur eine begrenzte Auswahl alternativer Frequenzen aus dem Programmspeicher 11 in den Arbeitsspeicher 9. Dadurch macht sich die auf 26 mögliche AFs reduzierte Speicherkapazität im Arbeitsspeicher 9 gegenüber dem in den Programmspeicherebenen 11a-11d gebotenen Speichervolumen von maximal 208 AFs nicht nachteilig bemerkbar.

Durch die vorstehend beschriebene Erfindung ist es möglich, in den einzelnen Programmspeicherebenen "unbegrenzte Listen" alternativer Frequenzen aufzubauen, da bei einem vorgegebenen Kanalraster von 100 kHz sämtliche im Frequenzbereich zwischen 87,5 und 108 MHz liegenden Frequenzen abgespeichert werden können.

## Patentansprüche

1. RDS-Rundfunkempfänger, insbesondere RDS-Autoradio, mit einem Tuner (1),
einem RDS-Demodulator (7), und
einem Mikroprozessor (8a) mit einem Arbeitsspeicher (9) und einem Programmspeicher (11),
wobei die mittels des RDS-Demodulators (7) aus einem Rundfunksignal gewonnenen Codes für die alternativen Empfangsfrequenzen im Arbeitsspeicher (9) zwischengespeichert werden,
**dadurch gekennzeichnet,**
daß der Mikroprozessor (8a) die im Arbeitsspeicher (9) zwischengespeicherten Codes der alternativen Empfangsfrequenzen unter Zugrundelegung des im Empfangsfrequenzbereich vorgegebenen Kanalrasters derart umwandelt, daß in einer programmspezifischen Ebene des Programmspeichers (11) ein Bitvektor durch den Mikroprozessor (8a) abgespeichert wird, wobei jedes Bit des Bitvektors einer durch das Kanalraster vorgegebenen möglichen Empfangsfrequenz im Empfangsfrequenzbereich entspricht.

2. RDS-Rundfunkempfänger nach Anspruch 1,
**dadurch gekennzeichnet,**
daß die zur Abstimmung des Tuners (1) dem Programmspeicher (11) entnommenen Daten alternativer Empfangsfrequenzen bei der Übertragung in den Arbeitsspeicher (9) vom Mikrocomputer (8a) in die Codes für alternative Empfangsfrequenzen rückgewandelt werden.

3. RDS-Rundfunkempfänger nach Anspruch 1 oder 2,
**dadurch gekennzeichnet,**
daß das Kanalraster durch Abstände von 100 kHz festgelegt ist, und daß die Codes für die alternativen Empfangsfrequenzen acht Bit umfassen.

## Claims

1. RDS radio receiver, in particular RDS car radio, comprising
a tuner (1),
an RDS demodulator (7) and
a microprocessor (8a) having a working memory (9) and a programme memory (11), the codes obtained from a radio signal by means of the RDS demodulator (7) for the alternative reception frequencies being temporarily stored in the working memory (9),
characterized
in that the microprocessor (8a) converts the codes, temporarily stored in the working memory (9), for the alternative reception frequencies on the basis of the channel spacing specified in the reception-frequency range in such a way that a bit vector is stored by the microprocessor (8a) in a programme-specific level of the programme memory (11), each bit of the bit vector corresponding to a possible reception frequency, specified by the channel spacing, in the reception-frequency range.

2. RDS radio receiver according to Claim 1, characterized in that those data for alternative reception frequencies that are retrieved from the programme memory (11) to tune the tuner (1) are reconverted into the codes for alternative reception frequencies during the transfer from the microcomputer (8a) to the working memory (9).

3. RDS radio receiver according to Claim 1 or 2, characterized in that the channel spacing is specified by intervals of 100 kHz and in that the codes for the alternative reception frequencies comprise 8 bits.

## Revendications

1. Récepteur radio RDS, notamment autoradio RDS, comportant
un syntoniseur (1),
un démodulateur RDS (7), et
un microprocesseur (8a) comportant une mémoire de travail (9) et une mémoire de programme (11),
dans lequel les codes, obtenus à partir d'un signal radio à l'aide du démodulateur RDS (7), pour les fréquences alternatives de réception sont mémorisées temporairement dans la mémoire de travail,
caractérisé en ce
que le microprocesseur (8a) convertit les codes, mémorisés temporairement dans la mémoire de travail (9), des fréquences alternatives de réception en se basant sur la trame de canaux prédéterminée dans la gamme des fréquences de réception de telle sorte qu'un vecteur formé de bits est mémorisé par le microprocesseur (8a) dans un plan, spécifique au programme, de la mémoire de programme (11), chaque bit du vecteur formé de bits correspondant à une fréquence de réception possible, prédéterminée par la trame de canaux, dans la gamme des fréquences de réception.

2. Récepteur radio RDS selon la revendication 1, caractérisé en ce
que les données, prélevées de la mémoire de programme (11) pour réaliser le réglage d'accord du syntoniseur (1), de fréquences alternatives de réception sont converties en retour lors de la transmission dans la mémoire de travail (9), en les codes pour des fréquences alternatives de réception.

3. Récepteur radio RDS selon la revendication 1 ou 2, caractérisé en ce
que la trame de canaux est fixée par des écarts de 100 kHz et que les codes pour les fréquences alternatives de réception contiennent huit bits.
